# FASCICULE DE BREVET EUROPEEN

(11) **EP 0 085 199 B1**
(45) Date de publication et mention de la délivrance du brevet: **12.02.1986**
(21) Numéro de dépôt: 82201505.3
(22) Date de dépôt: 26.11.1982
(51) Int. Cl.: A44C 5/10

(54) **Bracelet métallique en forme de ruban constitué d'éléments articulés entre eux**
Metallisches bandartiges Armband, das aus miteinander angelenkten Elementen besteht
Metallic band-shaped bracelet comprising interlocked elements

(30) Priorité: 03.02.1982 CH 652/82
(43) Date de publication de la demande: 10.08.1983
(73) Titulaire: GAY FRERES S.A., CH-1211 Genève 3 (CH)
(72) Inventeur: Gay, Jean-Pierre, CH-1249 Presinge (CH)
(74) Mandataire: Meylan, Robert Maurice

## Description

La présente invention a pour objet un bracelet métallique en forme de ruban tel que bracelet de montre ou bracelet fantaisie, constitué d'éléments articulés entre eux, en forme générale de U, de même profil intérieur, disposés en au moins deux rangées superposées en quinconce et opposées par les ailes des éléments, de telle sorte que les éléments d'une même rangée sont emboîtés par leurs ailes dans les éléments de l'autre rangée.

Dans un bracelet connu de ce type (GB-A-2051 554) les éléments de la rangée supérieure présentent des pattelettes qui sont repliées sur les éléments de la rangée inférieure. L'articulation peut être améliorée par des axes (CH-A-381 459). De tels bracelets ne peuvent toutefois pas être exécutés avec des éléments massifs et se laissent difficilement allonger ou raccourcir.

Il est également connu de fabriquer des bracelets métalliques constitués d'éléments articulés entre eux, au moyen d'éléments massifs percés de trous dans lesquels sont enfilées des barrettes de liaison et d'articulation (CH-A-242415, CH-A-238 015). Le perçage des trous se fait au moyen d'une mèche. Or ces trous sont d'un diamètre très petit, alors que les éléments, lorsqu'ils s'étendent sur toute la largeur du bracelet, sont relativement longs. Un tel perçage constitue dans ces conditions une opération délicate. La mèche a tendance à fléchir et à dévier, sinon à se casser. Un tel usinage est par conséquent difficile et coûteux.

Il a en outre été proposé, par exemple, dans le brevet FR-A-960 355, d'utiliser des éléments tubulaires fendus réunis et articulés entre eux au moyen d'agrafes, constituées également d'éléments tubulaires fendus, enfilées axialement dans les premiers éléments tubulaires fendus. Une construction semblable est également proposée dans le brevet CH-A-410 495, les éléments de liaison présentant, dans cette exécution, une languette d'extrémité rabattable pour assurer le verrouillage latéral des éléments. Ces exécutions utilisent des éléments tubulaires coupés dans un tube obtenu par filage. Or il est difficile et coûteux d'obtenir des dimensions suffisamment constantes et précises lors du filage. D'autre part, il est difficile d'obtenir des éléments d'aspect massif tels qu'utilisés dans les bracelets de qualité. Enfin, de tels bracelets se laissent difficilement rallonger ou raccourcir par l'adjonction ou le retrait d'éléments.

La présente invention vise à obtenir un bracelet métallique constitué d'éléments articulés entre eux, permettant facilement d'ajouter ou d'enlever un élément, mais sans qu'il soit nécessaire de percer les éléments, ni d'enfiler ceux-ci axialement les uns dans les autres, et susceptible d'être exécuté au moyen d'éléments massifs, c'est-à-dire sans pattelettes repliées ou analogue.

A cet effet, les ailes des éléments présentent, sur leur face interne, une rainure définissant, avec la rainure semblable de l'aile opposée de l'élément voisin emboîté en quinconce, un passage pour une barrette d'articulation de forme correspondante, le jeu entre deux éléments voisins d'une même rangée étant inférieur au déplacement nécessaire de l'élément perpendiculairement à la barrette pour le dégager de la barrette et de l'élément associé, des moyens étant prévus pour retenir les éléments transversalement au bracelet.

Les éléments ne présentant pas de perçage, ils peuvent être fabriqués économiquement, c'est-à-dire par un procédé rapide et facile à maîtriser. Le montage du bracelet se fait simplement par superposition verticale et emboîtage des éléments. Il est en outre sans autre possible de réaliser un bracelet constitué de plusieurs rangées visibles disposées en quinconce, ce qui n'est pas le cas avec des éléments enfilés axialement, et qui permet d'obtenir une infinité de variantes de dessins.

Les éléments peuvent être massifs, de forme trapézoïdale, à ailes droites ou d'épaisseur constante, les rainures étant, dans ce cas, en arc de cercle et constituées par la courbure des ailes.

En donnant aux ailes une forme adéquate, il est en outre possible d'obtenir une flexion du bracelet dans un sens préférentiel.

Le dessin annexé représente, à titre d'exemple, quelques formes d'exécution du bracelet selon l'invention.
La figure 1 est une vue en coupe et en perspective d'une première forme d'exécution.
La figure 2 est une vue en plan d'une partie du même bracelet.
La figure 3 est une vue en coupe et en perspective d'une deuxième forme d'exécution.
La figure 4 est une vue en plan d'une partie du bracelet représentée à la figure 3.
La figure 5 est une vue en plan d'une partie d'un bracelet constituée de plusieurs paires de rangées.

Le bracelet représenté aux figures 1 et 2 est constitué essentiellement d'une première rangée d'éléments métalliques disposés côte à côte, tel que 1, 2, 3, présentant un profil général en forme de U, et d'une seconde rangée d'éléments métalliques disposés côte à côte tel que 4 et 5, également en forme de U, mais retournés, disposés en quinconce relativement aux éléments 1, 2, 3 de la première rangée. Tous les éléments présentent le même profil intérieur, en l'occurrence approximativement rectangulaire et sont emboîtés les uns dans les autres par leurs ailes. Ainsi, les ailes 1a et 2b des éléments 1 et 2 sont emboîtées à l'intérieur de l'élément 4, tandis que les ailes 4b et 5a des éléments 4 et 5 sont emboîtées dans l'élément 2.

Sur leur face intérieure les ailes des éléments, par exemple les ailes 2a et 5a, présentent des gorges 6a, respectivement 7b, de section en forme d'arc de cercle légèrement inférieur à 180°, la face intérieure des ailes présentant un léger décrochement entre sa partie rectiligne inférieure 8 et sa partie rectiligne supérieure 9. Les deux gorges 6a et 7b définissent ensemble un passage de section circulaire pour une barrette cylindrique 10 de même rayon que les gorges 6a et 7b. Les ailes 2b et 4b présentent identiquement des gorges 6b et 7a définissant un logement de section circulaire pour une barrette cylindrique 11, et ainsi de suite pour les autres éléments. Dans cette forme d'exécution on peut relever que la partie inférieure 8 de l'aile de l'élément inférieur est alignée avec la partie supérieure plane 12. Le jeu 13 entre deux éléments voisins tels que 4 et 5 empêche totalement de déboîter les éléments qui se trouvent ainsi verrouillés par les barrettes 10 et 11. Ce jeu 13 autorise toutefois une légère rotation des éléments les uns par rapport aux autres, c'est-à-dire une légère flexion du bracelet. En fait, il y a verrouillage dès que le jeu 13 est inférieur à la flèche de l'arc sous-tendu par le plan perpendiculaire au plan du bracelet passant par l'extrémité du bord extérieur de la gorge 6a, par exemple. Les ailes des éléments supérieurs 4 et 5 présentent, extérieurement, une première face plane 14 perpendiculaire au plan de l'élément et définissant le jeu 13, suivie d'une seconde face plane 15 oblique convergente, conférant à l'élément un profil trapézoïdal, le jeu entre deux éléments voisins 4 et 5 allant en augmentant progressivement vers les extrémités des ailes. Les éléments de la rangée inférieure, 1, 2, 3, présentent le profil inverse, c'est-à-dire une première face plane 16 divergente suivie une étroite face plane 17 perpendiculaire au plan de l'élément et définissant le jeu 18 entre deux éléments de la rangée inférieure. Il résulte de la différence des profils des éléments des deux rangées que la « flexion du bracelet de manière à présenter une concavité vers le bas du dessin, est plus grande, en raison des jeux relativement grands 19 et 20, que dans l'autre sens où elle est limitée par les jeux très faibles 13 et 18. En fait, le jeu 13 pourrait être réduit à zéro, mais une telle mesure exigerait une précision coûteuse des autres cotes.

La figure 2 montre une partie de ce même bracelet vue en plan. Les barrettes 10,11, 21 et 22 sont fixées par leurs extrémités dans des plots 23, 24, 25 et 26, de même profil que les éléments 4 et 5. La fixation des barrettes peut se faire par rivetage ou soudage. Les plots 23 à 26 retiennent transversalement les éléments du bracelet.

Une deuxième forme d'exécution est représentée aux figures 3 et 4. Dans cette exécution, les éléments du bracelet sont identiques et d'épaisseur uniforme. Ils présentent une partie plane 27a se continuant par deux ailes 27b et 27c recourbées en arc de cercle de manière à former des logements de surface cylindrique analogues aux gorges 6a et 7b de la première forme d'exécution. Les ailes, telles que 27c et 29b de deux éléments emboîtés en quinconce tels que 27 et 29 définissent ainsi un logement cylindrique pour une barrette cylindrique 31. L'arc des ailes des éléments et le jeu entre deux éléments voisins d'une même rangée tel que 27 et 28 sont tels que les éléments sont verrouillés entre eux. Dans ce cas, la flexion du bracelet est limitée par la valeur de l'arc des ailes dont l'extrémité vient buter contre le fond d'un autre élément. Il est donc également possible d'avoir une flexion préférentielle en choisissant des ailes de longueurs différentes, plus précisément d'arcs différents, pour les deux rangées. Les extrémités des barrettes pourraient être également fixées dans des plots d'extrémité comme dans la première forme d'exécution, mais, selon une exécution simplifiée, les barrettes sont munies d'une tête 33, 34 à une de leurs extrémités et rivées à leurs autres extrémités 31, 32, comme représenté à la figure 4.

En dehors de ces deux formes d'exécution typiques, l'homme de l'art se rendra compte immédiatement de l'infinité du nombre de variantes possibles. A titre d'exemple, la figure 5 illustre la possibilité d'avoir plusieurs paires de rangées 35, 36, 37, 38, disposées côte à côte et en quinconce, les éléments de chaque paire de rangée étant assemblés comme représentés à la figure 1 et les paires de rangée étant en outre assemblées entre elles par les mêmes barrettes 39, 40, 41, 42.

Au lieu d'être fixées par rivetage ou soudage, les barrettes peuvent être vissées dans des plots d'extrémité ou être réalisées en deux parties, l'une présentant un trou fileté et l'autre étant constituée par une vis. Il est même possible d'utiliser des barrettes à ressorts, telles qu'utilisées pour fixer un bracelet de montre à une montre, en utilisant des plots ou des plaquettes d'extrémité reliés entre eux ou tout simplement une plaquette en U.

Selon une variante simplifiée de la forme d'exécution selon la figure 1, les ailes des profilés sont d'épaisseur uniforme, à l'exception de la gorge cylindrique, et elles sont simplement coudées de façon à être légèrement divergentes pour les éléments de la rangée inférieure et légèrement convergentes pour les éléments de la rangée supérieure.

Les rainures ne doivent pas obligatoirement être de section circulaire mais peuvent présenter une section de forme différente, par exemple ovale, oblongue ou polygonale, l'articulation des éléments entre eux étant assurée par un jeu adéquat.

## Revendications

1. Bracelet métallique en forme de ruban, constitué d'éléments articulés entre eux, en forme générale de U (1, 4 ; 27, 28), de même profil intérieur, disposés en au moins deux rangées superposées en quinconce et opposées par les ailes des éléments, de telle sorte que les éléments d'une même rangée sont emboîtés par leurs ailes dans les éléments de l'autre rangée, caractérisé par le fait que ces ailes présentent, sur leur face interne, une rainure (6a ; 27c) définissant, avec la rainure semblable (7a ; 29b) de l'aile opposée de l'élément voisin emboîté en quinconce, un passage pour une barrette d'articulation de forme correspondante (10 ; 31), le jeu (13, 18) entre deux éléments voisins d'une même rangée étant inférieur au déplacement nécessaire de l'élément perpendiculairement à la barrette pour le dégager de la barrette et de l'élément associé, des moyens (23, 25 ; 31, 33) étant prévus pour retenir les éléments transversalement au bracelet.

2. Bracelet selon la revendication 1, caractérisé par le fait que les éléments (2, 4) sont de forme extérieure prismatique et que les éléments (2) de l'une des rangées présentent des ailes allant en s'élargissant de la base à leur extrémité, tandis que les éléments (4) de l'autre rangée ont des ailes allant en s'amincissant de la base à leur extrémité, de telle sorte que la flexion du bracelet est sensiblement plus grande dans un sens que dans l'autre.

3. Bracelet selon la revendication 1, caractérisé par le fait que les éléments (2, 4) sont de forme extérieure prismatique de section trapézoïdale et que les ailes (2a, 2b) des éléments (2) de l'une des rangées sont divergentes, tandis que les ailes (4a, 4b) des éléments (4) de l'autre rangée sont convergentes, de telle sorte que la flexion du bracelet est sensiblement plus grande dans un sens que dans le sens opposé.

4. Bracelet selon la revendication 1, caractérisé par le fait que les éléments (27, 29) sont d'épaisseur uniforme, lesdites rainures, en arc de cercle, étant constituées par la courbure de leurs ailes.

5. Bracelet selon la revendication 1, 2, 3 ou 4, caractérisé par le fait qu'il est constitué d'un nombre impair de paires de rangées superposées disposées côte à côte en quinconce.

6. Bracelet selon la revendication 1, 2, 3, 4 ou 5, caractérisé par le fait que les barrettes sont constituées par des goupilles rivées ou soudées à leurs extrémités.

7. Bracelet selon la revendication 1,2,3,4 ou 5, caractérisé par le fait que les barrettes sont rivées ou soudées par paires, à chaque extrémité, dans des plots.

8. Bracelet selon la revendication 1, 2, 3, 4 ou 5, caractérisé par le fait que les barrettes sont constituées par un tube taraudé et une vis, ces deux éléments présentant une tête pour la retenue transversale des éléments.

## Claims

1. A metal bracelet in the form of a band, comprised of members linked one with respect to the other, each of general U shape and of the same internal profile, arranged in at least two rows, which are superimposed in a staggered manner and opposed by the sides of the members, so that the members of the same row are engaged by their sides in the members of the other rows, characterised in that these sides comprise, on their inner face, a groove (6a ; 27c) defining with the similar groove (7b ; 29b) of the opposite side of the adjacent member engaged in a staggered manner, a passage for a pin of corresponding shape (10 ; 31), the clearance (13, 18) between two adjacent members of the same row being less that the necessary movement of the member perpendicular to the pin in order to release it from the pin and from the associated member, means (23, 25; 31, 33) being provided for retaining the members transversely with respect to the bracelet.

2. A bracelet according to claim 1, characterised in that the members (2, 4) have a prismatic outer shape and that the members (2) of one of the rows comprise sides which widen out from the base to their end, whereas the members (4) of the other row have sides which become narrower from the base to their end, so that bending of the bracelet is substantially greater in one direction than in the other.

3. A bracelet according to claim 1, characterised in that the members (2, 4) have a prismatic outer shape of trapezoidal section and that the sides of the members (2) of one of the rows are divergent, whereas the sides (4a, 4b) of the members (4) of the other row are convergent, so that the bending of the bracelet is substantially greater in one direction than in the opposite direction.

4. A bracelet according to claim 1, characterised in that the members (27, 29) have a uniform thickness, said grooves, in thee shape of an arc of a circle, being constituted by the curvature of their sides.

5. A bracelet according to any one of claims 1, 2, 3 or 4, characterised in that it is comprised of an odd number of pairs of superimposed rows arranged side by side in staggered manner.

6. A bracelet according to any one of claims 1, 2, 3 or 4, characterised in that the pins are comprised of keeper pins riveted or welded at their ends.

7. A bracelet according to any one of claims 1, 2, 3, 4 or 5, characterised in that the pins are riveted or welded in pairs, at each end, in studs.

8. A bracelet according to any one of claims 1, 2, 3, 4 or 5, characterised in that the pins are comprised of a tapped tube and a screw, these two members comprising a head for retaining the members transversely.

## Patentansprüche

1. Metallisches Armband in Bandform aus gelenkig untereinander verbundenen Gliedern in U-Form (1, 4 ; 27, 29) mit gleichem Innenprofil, die in wenigstens zwei Reihen übereinander und versetzt zueinander mit gegeneinandergerichteten Schenkeln der Glieder in der Weise angeordnet sind, dass die Glieder ein und derselben Reihe mit ihrem Schenkeln in die Glieder der anderen Reihe eingreifen, dadurch gekennzeichnet, dass diese Schenkel auf ihrer Innenfläche eine Nut (6a ; 27c) aufweisen, die mit einer gleichen Nut (7b ; 29b) an dem gegenüberliegenden Schenkel des benachbarten, versetzt eingreifenden Gliedes einen Durchgang für einen Gelenkstift entsprechender Form (10; 31) bildet, wobei das Spiel (13, 18) zwischen zwei benachbarten Gliedern derselben Reihe geringer ist als die notwendige Verschiebung eines Gliedes rechtwinklig zu dem Stift, um dieses von dem Stift und dem hiermit verbundenen Glied zu lösen, un dass Einrichtungen (23, 25 ; 31, 33) vorgesehen sind, um die Glieder quer zum Armband zu halten.

2. Armband nach Anspruch 1, dadurch gekennzeichnet, dass die Glieder (2, 4) eine äussere prismatische Form haben und dass die Glieder (2) einer der Reihen Schenkel aufweisen, die sich von der Basis aus nach ihrem Ende zu verbreitern, während die Glieder (4) der anderen Reihe Schenkel haben, die von der Basis aus nach ihrem Ende zu dünner werden, so dass die Biegung des Armbandes in einer Richtung deutlich grösser ist als in der anderen.

3. Armband nach Anspruch 1, dadurch gekennzeichnet, dass die Glieder (2, 4) eine äussere prismatische Form mit trapezförmigem Querschnitt haben und dass die Schenkel (2a, 2b) der Glieder (2) einer der Reihen auseinanderlaufen, während die Schenkel (4a, 4b) der Glieder (4) der anderen Reihe zusammenlaufen, so dass die Biegung des Armbandes in einer Richtung deutlich grösser ist als in der anderen.

4. Armband nach Anspruch 1, dadurch gekennzeichnet, dass die Glieder (27, 29) eine gleichmässige Stärke aufweisen und die Nuten in Kreisbogenform aus der Krümmung ihrer Schenkel bestehen.

5. Armband nach Anspruch 1, 2, 3 oder 4, dadurch gekennzeichnet, das es aus einer ungeraden Anzahl übereinander angeordneter Reihenpaaren besteht, die nebeneinander versetzt zueinander angeordnet sind.

6. Armband nach Anspruch 1, 2, 3, 4 oder 5, dadurch gekennzeichnet, dass die Stifte aus an ihren Enden vernieteten oder verlöteten Bolzen bestehen.

7. Armband nach Anspruch 1, 2, 3, 4 oder 5, dadurch gekennzeichnet, dass die Stifte paarweise an jedem Ende an Verschlussdeckeln vernietet oder verlötet sind.

8. Armband nach Anspruch 1, 2, 3, 4 oder 5, dadurch gekennzeichnet, dass die Stifte aus einer Gewindehülse und einer Schraube bestehen, welche beide einen Kopf zum seitlichen Halten der Glieder aufweisen.
